# EUROPÄISCHE PATENTSCHRIFT

(11) **EP 0 846 155 B1**
(45) Veröffentlichungstag und Bekanntmachung des Hinweises auf die Patenterteilung: **09.02.2000**
(21) Anmeldenummer: 96930089.6
(22) Anmeldetag: 23.08.1996
(51) Int. Cl.: C11D 3/386, C11D 3/20, C11D 3/39

(54) **VERWENDUNG VON LIPASEN IN NIEDERALKALISCHEN MITTELN ZUM MASCHINELLEN GESCHIRRSPÜLEN**
USE OF LIPASES IN LOW-ALKALINE MECHANICAL DISHWASHING AGENTS
UTILISATION DE LIPASE DANS DES AGENTS FAIBLEMENT ALCALINS POUR LE LAVAGE DE VAISSELLE EN MACHINE

(30) Priorität: 25.08.1995 DE 19531197; 09.08.1996 DE 19632283
(43) Veröffentlichungstag der Anmeldung: 10.06.1998
(73) Patentinhaber: Henkel Kommanditgesellschaft auf Aktien, 40589 Düsseldorf-Holthausen (DE)
(72) Erfinder: NITSCH, Christian, D-40591 Düsseldorf (DE); JESCHKE, Peter, D-41468 Neuss (DE); HÄRER, Jürgen, D-40593 Düsseldorf (DE)
(86) Internationale Anmeldenummer: EP9603727
(87) Internationale Veröffentlichungsnummer: WO9708281

(56) Entgegenhaltungen:
- EP-A- 0 271 155
- EP-A- 0 518 721
- EP-A- 0 530 635
- EP-A- 0 628 625
- WO-A-94/07985
- WO-A-94/25556
- WO-A-96/00277
- WO-A-96/16153
- DE-A- 1 767 567
- DE-A- 4 232 170
- DE-A- 4 437 486

## Beschreibung

Die Erfindung betrifft eine neue Verwendung der an sich bekannten Lipasen im Rahmen von niederalkalischen Mitteln zum maschinellen Spülen von Geschirr und dabei als Mittel zur Unterstützung der Bleichsysteme zum Entfernen von Teeanschmutzungen.

Bleichbare Anschmutzungen werden beim maschinellen Spülen von Geschirr bei den heutzutage üblichen Reinigungstemperaturen von ca. 55° bis 65° C i.a. problemlos beseitigt. Im Zuge der Energieeinsparung gehen die Geschirrspülmaschinenhersteller heute dazu über, auch Niedrigtemperatur-Reinigungsprogramme mit Temperaturen um ca. 40° C anzubieten.

Moderne niederalkalische maschinelle Geschirrspülmittel genügen bei solch niedrigen Reinigungstemperaturen jedoch oft nicht den gestellten Anforderungen, insbesondere im Hinblick auf die Beseitigung von bleichbaren Anschmutzungen wie z.B. Teeresten.

Es besteht daher Bedarf an maschinellen Geschirrspülmitteln, die auch bei tieferen Reinigungstemperaturen bleichbare Anschmutzungen zuverlässig entfernen. Ein weiterer Aspekt, der insbesondere im Zuge der Einführung von niederalkalischen maschinellen Geschirrspülmitteln an Bedeutung gewonnen hat, ist das Problem der Korrosion bzw. des Anlaufens von Silberbestecken während des maschinellen Spülvorgangs.

Das Problem des Silberanlaufens wurde wieder aktuell, als alternativ zu den Aktivchlorverbindungen Aktivsauerstoffverbindungen, wie beispielsweise Natriumperborat oder Natriumpercarbonat eingesetzt wurden, welche zur Beseitigung bleichbarer Anschmutzungen, wie beispielsweise Teeflecken/Teebeläge, Kaffeerückständen, Farbstoffen aus Gemüse, Lippenstiftresten und dergleichen dienen.

Eine Erhöhung des Gehalts an Aktivsauerstoffverbindungen (Bleichmittel auf Sauerstoffbasis) führt zwar zu einer besseren Beseitigung bleichbarer Anschmutzungen, hat aber gleichzeitig zur Folge, daß eine verstärkte Silberkorrosion auftritt. Zur Verhinderung der Silberkorrosion haben sich sogenannte Silberkorrosionsschutzmittel bewährt.

Die Verwendung von lipolytischen Enzymen in maschinellen Geschirrspülmitteln ist an sich bekannt. Der Fachmann weiß, daß sie bei der Spaltung von Triglyceriden und Fettesterverschmutzungen hilfreich sind. So lehrt die EP-B-271 155 die Verwendung von Lipasen in Geschirrspülmitteln und in Klarspülern. Es wird dort angegeben, daß die Bildung von Filmen und Flecken signifikant vermindert wird. Unter der Verminderung von Filmbildung wird hier die Verminderung fettiger Filme verstanden, nicht die Verminderung von Teebelägen.

In ähnlicher Weise beschreibt die europäische Patentanmeldung 346 136 die Verminderung von Flecken und Filmbildung durch eine spezielle, gentechnologisch modifizierte Lipase.

Die deutsche Offenlegungsschrift DE 43 32 170 beschreibt die Verwendung von Lipase in niederalkalischen Mitteln zum maschinellen Geschirrspülen. Hierbei kommt die Lipase zeitgleich mit den Mitteln zur Anwendung.
In der internationalen Anmeldung WO94/07985 wird die Verwendung einer Kombination von Lipasen und Kalkseifendispergatoren in Geschirrspülmitteln beansprucht. Die Patentanmeldung geht davon aus, daß durch die Wirkungsweise der Lipase Fettsäuren freigesetzt werden, die mit vorhandener Wasserhärte zu Kalkseifen reagieren. Diese wiederum lagern sich auf dem Spülgut ab. Die Anmeldung beansprucht den Einsatz von 0,001 Gew.-% bis 2 Gew.-% eines lipolytisch aktiven Enzyms. In den Beispielen jedoch wird der Einsatz von etwas mehr als 2 Gew.-% eines Lipaseenzyms beschrieben. Für den auf diesem Arbeitsgebiet tätigen Fachmann ist es klar, daß unter üblichen Anwendungsbedingungen, ein Effekt der Lipase, wie ihn die W094/07985 beschreibt, wohl eher im höheren Dosierbereich zu erwarten ist.

Es wurde nun überraschend eine Zweitwirkung der Lipase gefunden. So können geringe Lipasemengen unter den Bedingungen des maschinellen Geschirrspülens mit niederalkalischen Geschirrspülmitteln die Wirkung von Bleichmitteln auf Teeanschmutzungen drastisch erhöhen. Dies war nicht zu erwarten, da Teeanschmutzungen keine Triglyceride sind. Wichtig erscheint hierbei, daß der Effekt insbesondere unter Praxisbedingungen, d. h. auch in Gegenwart von fettigem Spülgut auftritt. Außerdem zeigte sich, daß diese Vorteile besonders dann auftreten, wenn die Esterasen, insbesondere Lipasen, schon vor den restlichen Bestandteilen im Hauptspülprozeß eingesetzt werden.

Gegenstand der vorliegenden Erfindung ist daher die Verwendung von Esterasen, vorzugsweise Lipasen, in oder zusammen mit niederalkalischen Mitteln zum maschinellen Geschirrspülen, die in 1 Gew.-%iger Lösung einen pH-Wert zwischen 8,5 und 10,5 aufweisen, enthaltend 15 bis 70 Gew.-% einer Builderkomponente, 0,5 bis 20 Gew.-% eines Bleichmittels auf Sauerstoffbasis sowie gewünschtenfalls Bleichaktivatoren, Tenside, Korrosionsschutzmittel, hydrotrope Substanzen, Schauminhibitoren und andere in maschinellen Geschirrspülmitteln übliche Komponenten, dadurch gekennzeichnet, daß 0,001 bis 1,5 Gew.-% Esterase, gewünschtenfalls in Kombination mit 1 bis 25 Gew.-% mehrfunktionelle, organische Carbonsäuren eingesetzt werden, wobei die niederalkalischen Mittel nach den Esterasen zur Wirkung gebracht werden.

Man kann den Wirkstoff in einem ersten Reinigungsschritt auf die verschiedensten Weisen einsetzen. So kann die Esterase in gelöster Form oder als Suspension einspülen, aufstreichen, oder aufsprühen. Es kommt auch in Frage, die zu reinigenden harten Oberflächen für eine bestimmte Zeit, die von der Wirksamkeit der Darreichungsform abhängig sein kann, in einem Tauchbad zu belassen und die Wirksamkeit der Esterasen ggf. durch einwirken und stehenlassen zu steigern. Aber auch andere übliche Verfahrensweisen beim manuellen oder maschinellen Vorspülen können zur Anwendung kommen.

Auch andere Realisierungen eines zweiphasigen Lösungsvorganges, d. h. die Freisetzung der Stoffmischungen im Vor- und Hauptspülgang sind denkbar. Dies kann entweder technisch mit Hilfe einer geeigneten Konstruktionsweise der Spülmaschine (z. B. ein Zwei-Kammer-System) oder aber mit Hilfe von chemischen Modifizierungen umgesetzt werden. Bei Feststoffmischungen bietet sich die Einkapselung der Körner oder Tabletten, die im Hauptspülgang freigesetzt werden sollen mit Hilfe geeigneter Reagentien, z.B. mit Hilfe von Paraffin an.

Die erfindungsgemäß eingesetzten Esterasen können dabei in den unterschiedlichsten Darreichungsformen eingesetzt werden, wobei Pulver, Blöcke, Tabletten, Preßlinge, Granulate, Pasten, viskose Flüssigkeiten, und wässrige und nichtwässrige Lösungen verwendet werden können. Besonders bevorzugt sind Granulate und Tabletten. Sie können aber auch als Komponenten zusammen mit anderen Stoffen in den oben genannten Darreichungsformen eingesetzt werden.

Die erfindungsgemäß bevorzugt einzusetzenden Lipasen sind Enzyme mit lipolytischer Aktivität, wie sie zum Beispiel auch in Waschmitteln verwendet werden. Bevorzugte Lipasen sind bakteriellen Ursprungs und können zum Beispiel in Stämmen wie Humicola sp. oder Thermomyces sp. oder Pseudomonas pseudoalkaligenes oder Pseudomonas fluorescens vorkommen. Verwendung finden können auch solche Lipasen, die aus Grundenzymen durch genetische Veränderung erzeugt werden können. Auch Lipasemischungen, die auch Enzyme, die sowohl über proteolytische als auch lipolytische Aktivitäten verfügen, sind geeignet.

Bevorzugt sind beispielsweise Lipasen, die unter dem Markennamen Lipomax® CXT 1000 der Firma Gist Brocades, oder Lipolase® der Firma Novo Nordisk im Handel ist (siehe dazu EP 258 068). Weiterhin bevorzugt ist eine Lipase aus Pseudomonos fluorescens, die unter dem Markennamen Lipase P Amano von der Firma Amano bezogen werden kann.

Nach einer besonders bevorzugten Ausführungsform der Erfindung enthalten die erfindungsgemäßen Mittel außer der Lipase als zwingendem Bestandteil eine mehrfunktionelle, organische Säure. Geeignete mehrfunktionelle, organische Säuren sind in erster Linie Citronensäure, aber auch Weinsäure sowie die Dicarbonsäuren mit 3 bis 8 C-Atomen. Die mehrfunktionelle, organische Säure ist den erfindungsgemäßen Mitteln als solche, d. h. nicht in Salzform zugesetzt. Dabei ist darauf zu achten, daß die organische Säure als solche, d. h. nicht etwa in Salzform vorliegt. Da die erfindungsgemäß zu verwendenden Geschirrspülmittel im allgemeinen nicht spontan löslich sind, wird vermutet, daß durch die Lösekinetik, d. h. durch die vergleichsweise schnellere Löslichkeit der Säurekomponente, ein irgendwie gearteter Effekt auf die Teeanschmutzung erzielt wird, der dann zu einer verbesserten Entfernbarkeit führt.

Die erfindungsgemäß zu verwendenden Geschirrspülmittel sind so eingestellt, daß sie in 1gewichtsprozentiger wäßriger Lösung einen pH-Wert zwischen 8,5 und 10,5, insbesondere 8,5 und 9,5, aufweisen.

Als zwingenden Bestandteil enthalten die erfindungsgemäßen Zubereitungen eine Builderkomponente.

Als Builderkomponenten kommen prinzipiell alle in maschinellen Geschirrspülmitteln üblicherweise eingesetzten Builder in Frage, vor allem wasserlösliche Builderkomponenten, z. B. polymere Alkaliphosphate, die in Form ihrer alkalischen neutralen oder sauren Natrium- oder Kaliumsalze vorliegen können. Beispiele hierfür sind: Tetranatriumdiphosphat, Dinatriumdihydrogendiphosphat, Pentanatriumtriphosphat, sogenanntes Natriumhexametaphosphat sowie die entsprechenden Kaliumsalze bzw. Gemische aus Natriumhexametaphosphat sowie die entsprechenden Kaliumsalze bzw. Gemische aus Natrium- und Kaliumsalzen. Die Mengen an Phosphat liegen im Bereich von bis zu etwa 30 Gew.-%, bezogen auf das gesamte Mittel; aus ökologischen Gründen sind die erfindungsgemäßen Mittel jedoch vorzugsweise frei von solchen Phosphaten. Weitere mögliche Builderkomponenten sind z. B. organische Polymere nativen oder synthetischen Ursprungs, vor allem Polycarboxylate, die insbesondere in Hartwassersystemen als Co-Builder wirken. In Betracht kommen beispielsweise Polyacrylsäuren und Copolymere aus Maleinsäureanhydrid und Acrylsäure sowie die Natriumsalze dieser Polymersäuren. Handelsübliche Produkte sind z.B. Sokalan® CP 5 und PA 30 von BASF, Alcosperse® 175 oder 177 von Alco, LMW® 45 N und SPO2 N von Norsohaas. Zu den nativen Polymeren gehören beispielsweise oxidierte Stärke und Polyaminosäuren wie Polyglutaminsäure oder Polyasparaginsäure, z. B. der Firmen Cygnus bzw. SRCHEM.

Auch kristalline Schichtsilikate wie z.B. das von der Fa. Hoechst AG unter dem Handelsnamen Na-SKS-6 vertriebene Produkt kommen in Frage. Weitere mögliche Builderkomponenten sind natürlich vorkommende Hydroxycarbonsäuren wie z. B. Mono-, Dihydroxybernsteinsäure, α-Hydroxypropionsäure und Gluconsäure.

Bevorzugte Builderkomponenten sind die Salze der Citronensäure, insbesondere Trinatriumcitrat, die entweder als alleinige Buildersubstanz oder im Gemisch mit anderen Buildersubstanzen eingesetzt werden können. Die Salze der Citronensäure sind vorzugsweise in einer Menge von 15 bis 70 Gew.-%, insbesondere 20 bis 60, ganz besonders bevorzugt 25 bis 45 Gew.-%, bezogen auf das gesamte Mittel, enthalten. Als Trinatriumcitrat kommen wasserfreies Trinatriumcitrat bzw. vorzugsweise Trinatriumcitratdihydrat in Betracht. Trinatriumcitratdihydrat kann als fein- oder grobkristallines Pulver eingesetzt werden.

Nach einer besonders bevorzugten Ausführungsform werden als Builderkomponente Trinatriumcitrat in Mischung mit Natrium- oder Kaliumhydrogencarbonat eingesetzt. Es können Trinatriumcitrat, insbesondere in Form des Dihydrats, in Mengen von 20 bis 60 Gew.-% mit Natriumhydrogencarbonat in Mengen von 5 bis 50 Gew.-%, vorzugsweise von 20 bis 40 Gew.-%, eingesetzt werden, wobei auch bis 40 Gew.-%, vorzugsweise von 5 bis 10 Gew.-%, Natriumcarbonat zugegen sein können.

Die erfindungsgemäß zu verwendenden Mittel enthalten als weitere zwingende Komponente ein Bleichmittel auf Sauerstoffbasis. Übliche Bleichmittel auf Sauerstoffbasis sind zum Beispiel Natriumperboratmono- und -tetrahydrat oder Natriumpercarbonat in einer Menge von bis zu 10 Gew.-%, bezogen auf das gesamte Mittel, enthalten sein. Der Einsatz von Bleichmittelaktivatoren wie z.B. PAG (Pentaacetylglucose), DADHT (1,5-Diacetyl-2,4-dioxo-hexahydro-1,3,5-triazin), ISA (Isatosäureanhydrid) oder N,N,N',N'-Tetraacetylethylendiamin (TAED) ist zwar prinzipiell möglich, aber nicht notwendig. Da diese Bleichmittelaktivatoren oftmals die Silberkorrosion begünstigen, wird vorzugsweise auf sie verzichtet.

Die erfindungsgemäß einzusetzenden Mittel können gegebenenfalls auch noch Tenside, insbesondere schwach schäumende nichtionische Tenside zugesetzt werden, die der besseren Ablösung fetthaltiger Speisereste, als Netzmittel, als Granulierhilfsmittel oder als Dispergierhilfsmittel zur besseren, homogenen Verteilung der vorgenannten Silberkorrosionsschutzmittel in der Spülflotte und auf den Silberoberflächen dienen. Ihre Menge beträgt dann vorzugsweise bis zu 10 Gew.-%, insbesondere 0,5 bis 5 Gew.-%. Üblicherweise werden extrem schaumarme Verbindungen eingesetzt. Hierzu zählen vorzugsweise C₁₂-C₁₈-Alkylpolyethylenglykolpolypropylenglykolether mit jeweils bei zu 8 Mol Ethylenoxid- und Propylenoxideinheiten im Molekül. Man kann aber auch andere, als schaumarm bekannte nichtionische Tenside verwenden, wie z. B. C₁₂-C₁₈-Alkylpolyethylenglykolpolybutylenglykolether mit jeweils bis zu 8 Mol Ethylenoxid- und Butylenoxideinheiten im Molekül, endgruppenverschlossene Alkylpolyalkylenglykolmischether sowie die zwar schäumenden, aber ökologisch attraktiven C₈-C₁₄-Alkylpolyglucoside mit einem Polymerisierungsgrad von etwa 1 - 4 (z. B. APG® 225 und APG® 600 der Firma Henkel) und/oder C₁₂-C₁₄-Alkylpolyethylenglykole mit 3 - 8 Ethylenoxideinheiten im Molekül. Es sollte eine gebleichte Qualität verwendet werden, da sonst ein braunes Granulat entsteht. Ebenfalls geeignet sind Tenside aus der Familie der Glucamide wie zum Beispiel Alkyl-N-Methyl-Glucamide (Alkyl = Fettalkohol mit der C-Kettenlänge C₆-C₁₄). Es ist teilweise vorteilhaft, wenn die beschriebenen Tenside als Gemische eingesetzt werden, z. B. die Kombination Alkylpolyglykosid mit Fettalkoholethoxylaten oder Glucamide mit Alkylpolyglykosiden usw.

Sofern die Reinigungsmittel bei der Anwendung zu stark schäumen, können ihnen noch bis zu 6 Gew.-%, vorzugsweise etwa 0,5 bis 4 Gew.-% einer schaumdrückenden Verbindung, vorzugsweise aus der Gruppe der Silikonöle, Gemische aus Silikonöl und hydrophobierter Kieselsäure, Paraffinöl/Guerbetalkohole, Paraffine, hydrophobierter Kieselsäure, der Bisstearinsäureamide und sonstiger weiterer bekannter im Handel erhältliche Entschäumer zugesetzt werden. Weitere fakultative Zusatzstoffe sind z. B. Parfümöle.

In Abhängigkeit von den verwendeten Buildersubstanzen enthalten die erfindungsgemäß zu verwendenen Mittel zusätzlich die in üblichen maschinellen Geschirreinigungsmitteln enthaltenen Alkaliträger wie z. B. Alkalisilikate, Alkalicarbonate und/oder Alkalihydrogencarbonate. Zu den üblicherweise eingesetzten Alkaliträgern zählen Carbonate, Hydrogencarbonate und Alkalisilikate mit einem Molverhältnis SiO₂ / M₂O (M = Alkaliatom) von 1,5 : 1 bis 2,5 : 1. Alkalisilikate können dabei in Mengen von bis zu 30 Gew.-%, bezogen auf das gesamte Mittel, enthalten sein. Auf den Einsatz der hoch alkalischen Metasilikate als Alkaliträger wird vorzugsweise verzichtet. Das in den erfindungsgemäß zu verwendenden Mitteln bevorzugt eingesetzte Alkaliträgersystem ist ein Gemisch aus im wesentlichen Carbonat und Hydrogencarbonat, vorzugsweise Natriumcarbonat und Hydrogencarbonat, das in einer Menge von bis zu 60 Gew.-%, vorzugsweise 10 bis 40 Gew.-% bezogen auf das gesamte Mittel, enthalten ist. Je nachdem, welcher pH-Wert letztendlich gewünscht bzw. eingestellt wird, variiert das Verhältnis von eingesetztem Carbonat und eingesetztem Hydrogencarbonat; üblicherweise wird jedoch ein Überschuß an Natriumhydrogencarbonat eingesetzt, so daß das Gewichtsverhältnis zwischen Hydrogencarbonat und Carbonat im allgemeinen 1 : 1 bis 15 : 1 beträgt.

Zur besseren Ablösung Eiweiß-, Fett- oder Stärke-haltiger Speisereste können die erfindungsgemäßen Geschirrspülmittel, vorzugsweise Enzyme wie Proteasen, Amylasen, Lipasen, Cutinasen und Cellulasen in einer Menge von bis zu 5 Gew.-%, vorzugsweise 1 bis 3 Gew.-%, enthalten, beispielsweise Proteasen wie BLAP® 140 der Firma Henkel; Optimase® -M-440, Optimase®-M-330, Optidean® -M-375, Opticlean® -M-250 der Firma Solvay Enzymes; Maxacal® CX 450.000, Maxapem® der Firma 1bis; Savinase® 4,0 T, 6,0 T, 8,0 T der Firma Novo; Esperase® T der Firma Ibis und Amylasen wie Termamyl® 60 T, 90 T und Duramyl® der Firma Novo; Amylase-LT® der Firma Solvay Enzymes, Purafect OxAm® der Firma Genencor oder Maxamyl® P 5000, CXT 5000 oder CXT 2900 der Firma 1bis; Lipasen wie Lipolase® 30 T der Firm Novo; Cellulasen wie Celluzym® 0,7 T der Firma Novo Nordisk. Vorzugsweise enthalten die Geschirrspülmittel Proteasen und/oder Amylasen.

Die erfindungsgemäß einzusetzenden Geschirrspülmittel liegen vorzugsweise als pulverförmige, granulare oder tablettenförmige Präparate vor, die in an sich üblicher Weise, beispielsweise durch Mischen, Granulieren, Walzenkompaktieren und/oder durch Sprühtrocknung hergestellt werden können.

Die Herstellung der erfindungsgemäß anzuwendenden Zubereitungen in Tablettenform geht man vorzugsweise derart vor, daß man alle Bestandteile in einem Mischer miteinander vermischt und das Gemisch mittels herkömmlicher Tablettenpressen, beispielsweise Exzenterpressen oder Rundläuferpressen, mit Preßdrucken im Bereich von 200 · 10⁵ Pa bis 1500 · 10⁵ Pa verpresst. Man erhält so problemlos bruchfeste und dennoch unter Anwendungsbedingungen ausreichend schnell lösliche Tabletten mit Biegefestigkeit von normalerweise über 150 N. Vorzugsweise weist eine derart hergestellte Tablette ein Gewicht von 15 g bis 40 g, insbesondere von 20 g bis 30 g auf, bei einem Durchmesser von 35 mm bis 40 mm.

Die erfindunsgemäß zu verwendenden Mittel können sowohl in Haushaltsgeschirrspülmaschinen wie in gewerblichen Spülmaschinen eingesetzt werden. Die Zugabe erfolgt von Hand oder mittels geeigneten Dosiervorrichtungen. Die Anwendungskonzentrationen in der Reinigungsflotte betragen etwa 2 bis 8 g/l, vorzugsweise 2 bis 5 g/l.

Das Spülprogramm wird im allgemeinen durch einige auf den Reinigungsgang folgende Zwischenspülgänge mit klarem Wasser und einem Klarspülgang mit einem gebräuchlichem Klarspülmittel ergänzt und beendet. Nach dem Trocknen erhält man nicht nur ein völlig sauberes und in hygienischer Hinsicht einwandfreies Geschirr, sondern vor allem auch hellglänzende Silberbesteckteile.

Die erfindunsgemäß einzusetzenden Mittel können als weitere Substanzen Korrosionsschutzmittel, insbesondere Korrosionsschutzmittel gegen die Silberkorrosion, enthalten. Verwiesen sei hier auf den einschlägigen Stand der Technik, zum Beispiel auf die internationale Anmeldung W094/26859 und auf W095/10588. Besonders bevorzugt sind dabei stickstoffhaltige Mittel Substanzen. In einer besonderen Ausführungsform sind dabei Substanzen aus der Gruppe der Benzotriazole und ihre Derivate enthalten. Aber auch anorganische Salze und Komplexe des Mangans und des Cobalts und deren verwandter Elemente könne in einer bevorzugten Ausführungsform eingesetzt werden.

Die erfindungsgemäß verwendeten Mittel können weiterhin hydrotrope Substanzen enthalten, falls dies gewünscht wird. Auch Kalkseifendispergatoren sind prinzipiell einsetzbar; dies ist jedoch nur bei hoher Wasserhärte und höheren Lipasemengen empfehlenswert.

Kalkseifendispergatoren sollten in Mengen von 1 bis 10 Gew.-%, vorzugsweise 2 bis 4 Gew.-%, eingesetzt werden. Geeignet sind zum Beispiel Fettalkoholethersulfate, wie zum Beispiel C₁₆-4EO-Sulfat, aber auf dispergierend wirkende nichtionische Tenside. Weitere Kalkseifendispergatoren sind in der bereits genannten W094/07985 beschrieben.

Die erfindungsgemäßen Mittel enthalten Bleichmittel auf Sauerstoffbasis, Bleichmittel auf Chlor- oder Hypochloritbasis, können wenn, dann nur in äußerst geringen Mengen eingesetzt werden.

### Beispiele

### (1) Herstellung der Teeanschmutzung

In einem Wasseraufbereitungskessel werden 16 l kaltes Stadtwasser (16°d) kurz zum Sieden erhitzt. Man läßt 96 g Schwarzen Tee im Nylonnetz bei geschlossenem Deckel für 5 Minuten ziehen und überführt den Tee in eine Tauchapparatur mit Heizung und Rührwerk.

60 Teetassen werden 25 mal im Ein-Minuten-Takt bei 70°C in den vorbereiteten Teesud getaucht. Anschließend werden die Tassen abgehängt und mit der Öffnung nach unten zum Trocknen auf ein Blech gelegt.

### (I) Zugabe der erfindungsgemäßen Mittel in einem Einschrittprozeß

### (2) Reinigerzusammensetzung

Zuerst wurde folgendes niederalkalisches Grundprodukt hergestellt, dessen 1 Gew.-%ige Lösung in destilliertem Wasser einen pH-Wert von 9,5 ergab:
55,0 % Trinatriumcitrat-dihydrat
36,0 % Natriumhydrogencarbonat
6,1 % Natriumcarbonat, wasserfrei
1,2 % Gemisch nichtionischer Tenside wie APG 225 (C₈-C₁₀-Alkyloligoglucosid), Dehydol® LS2 (C₁₂-C₁₄-Fettalkohol-2EO-ethoxylat) und Dehypon LT 104 (buthylverschlossenes C₁₂-C₁₈-Fettalkohol-10 EO-ethoxylat).

Diesem Grundprodukt wurden Lipase (eingesetzt wurde Lipomax® CXT 1000 von der Firma Gist Brocades, Delft, Niederlande) einerseits und Citronensäure andererseits in den nachstehend unter (3) genannten Mengen zugesetzt.

### (3) Versuchsergebnisse

Die Reinigungsleistung der Mittel auf die Teeanschmutzung gemäß Vorschrift unter (1) wurde visuell von Fachleuten durchgeführt und benotet, wobei auf einer Skala von 0-10 die Note "0" keine Reinigung bedeutet und "10" restlose Entfernung der Flecken bedeutet.

Die Teenoten wurden für Waschbedingungen 55 °C / 16 °d Wasserhärte/ 20 g Reiniger (gemäß Rezeptur(2)) im Hauptspülgang gemessen (d. h. "harte Bedingungen").

| | | **0% Lipase** | **0.1% Lipase** | **0.5% Lipase** | **1%Lipase** |
|---|---|---|---|---|---|
| **0%** | **Citronensäure** | 2.8 | | 4.2 | |
| **3%** | **Citronensäure** | 7.0 | | 7.7 | |
| **15%** | **Citronensäure** | 9.0 | | 9.8 | |

Bei zusätzlich 50 g Standard-Fettanschmutzung (pumpbar!) vor Öffnen des Dosierkästchens ergaben sich folgende Werte.

| | | **0% Lipase** | **0.1% Lipase** | **0.5% Lipase** | 1% Lipase |
|---|---|---|---|---|---|
| **0%** | **Citronensäure** | 2.5 | 8.5 | 9.1 | |
| **3%** | **Citronensäure** | | | | |
| **15%** | **Citronensäure** | 7.8 | 8.0 | 8.5 | 9.8 |
| ----> pH "in der Flotte" war immer ≥ 9 | | | | | |

Die verbesserte Reinigung bei Teeanschmutzungen durch Zusatz von Lipase ist also bewiesen.

### (II) Zugabe der erfindungsgemäßen Mittel in einem Mehrschrittprozeß

### (2) Reinigerzusammensetzung im Vorspülgang

Zuerst wurden Lipase (eingesetzt wurde Lipomax® CXT 1000 von der Firma Gist Brocades, Delft, Niederlande) einerseits und Citronensäure andererseits in den nachstehend genannten Mengen im Vorspülgang zugesetzt.
2,8 g Zitronensäure
0,2 g Lipase
2 g Tenside (siehe oben)

### (3) Reinigerzusammensetzung im Hauptspülgang

Danach wurde folgendes niederalkalisches marktübliches Standardprodukt hergestellt, dessen 1 Gew.-%ige Lösung in destilliertem Wasser einen pH-Wert von 9,5 ergab:
Trinatriumcitrat-dihydrat (42,0 %)
Natriumhydrogencarbonat (25,0 %)
Natriumcarbonat, wasserfrei (6,1 %)
Gemisch nichtionischer Tenside (1,2 %) wie APG 225 (C₈-C₁₀-Alkyloligoglucosid), Dehydol® LS2 (C₁₂-C₁₄Fettalkohol-2EO-ethoxylat) und Dehypon LT 104 (buthylverschlossenes C₁₂-C₁₈-Fettalkohol-10 EO-ethoxylat).
Bleiche (12 Gew.-% Percarbonat, 2 Gew.% TAED)
Protease (0,7 Gew.-% BLAP® 200 S)
Amylase (1 Gew.-% Termamyl® 60 T)

Ohne Lipase/Zitronensäure oder andere Zusätze im Vorspülgang liegt die Teenote bei 2 mit den erfindungsgemäßen Zusätzen [z.B. gemäß Rezeptur (11.2)] im Vorspülgang bei 7.

Bei Einsatz von einer 25 g Tablette [Zusammensetzung wie im Beispiel (11.3)] bei der sich 5 g Modellreiniger im Vorpülgang ablösen und 20 g im Hauptspülgang, d. h. einem Mitttel ohne Zitronensäure/Lipase liegt die Teenote bei 3.

Die verbesserte Reinigungsleistung des Systems Zitronensäure/Lipase beim Einsatz bereits im Vorspülgang ist damit bewiesen. Sie zeigt sich gleichfalls beim Einsatz von zusätzlicher Fettschmutzbelastung des Reinigungswassers im Vorspülgang.

## Patentansprüche

1. Verwendung von Esterasen, vorzugsweise Lipasen, in oder zusammen mit Mitteln zum maschinellen Geschirrspülen, die in 1 Gew.-%iger Lösung einen pH-Wert zwischen 8,5 und 10,5 aufweisen, enthaltend
- 15 bis 70 Gew.-% einer Builderkomponente,
- 0,5 bis 20 Gew.-% eines Bleichmittels auf Sauerstoffbasis sowie gewünschtenfalls Bleichaktivatoren, Tenside, Korrosionsschutzmittel, hydrotrope Substanzen, Schauminhibitoren und andere in maschinellen Geschirrspülmitteln übliche Komponenten,
dadurch gekennzeichnet, daß
- 0,001 bis 1,5 Gew.-% Esterase, gewünschtenfalls in Kombination mit
- 1 bis 15 Gew.-% mehrfunktionelle, organische Carbonsäuren eingesetzt werden, wobei die niederalkalischen Mittel nach den Esterasen zur Wirkung gebracht werden.

2. Ausführungsform nach Anspruch 1, dadurch gekennzeichnet, daß die maschinellen Geschirrspülmittel in 1gewichtsprozentiger, wäßriger Lösung einen pH-Wert von 8,5 bis 9,5, aufweisen.

3. Ausführungsform nach einem der Ansprüche 1 oder 2, dadurch gekennzeichnet, daß als Builderkomponente Salze der Citronensäure, gewünschtenfalls in Abmischung mit Natriumhydrogencarbonat eingesetzt werden.

4. Ausführungsform nach einem der Ansprüche 1 bis 3, dadurch gekennzeichnet, daß 20 bis 60 Gew.-% Trinatriumcitrat (insbesondere in Form des Dihydrats) zusammen mit 5 bis 50 Gew.-%, vorzugsweise mit 20 bis 40 Gew.-%, Natriumhydrogencarbonat und bis zu 40 Gew.-%, vorzugsweise 5 bis 10 Gew.-%, Natriumcarbonat eingesetzt werden.

5. Ausführungsform nach einem der Ansprüche 1 bis 4, dadurch gekennzeichnet, daß zusätzlich Tenside, insbesondere nichtionische Tenside in Mengen bis 10 Gew.-%, vorzugsweise von 0,5 bis 5 Gew.-%, eingesetzt werden.

6. Ausführungsform nach Anspruch 5, dadurch gekennzeichnet, daß schwachschäumende, nichtionische Tenside eingesetzt werden.

7. Ausführungsform nach irgendeinem der Ansprüche 1 bis 6, dadurch gekennzeichnet, daß als weitere Enzyme Amylasen und/oder Proteasen und/oder Cellulasen eingesetzt werden.

8. Ausführungsform nach einem der Ansprüche 1 bis 7, dadurch gekennzeichnet, daß in einem Vorspülgang Esterasen, insbesondere Lipasen, in Kombination mit höherfunktionellen Carbonsäuren, bevorzugt Zitronensäure und/oder Weinsäure, und/oder Tensiden, vorzugsweise nichtionischen Tensiden, eingesetzt werden.

9. Ausführungsform nach Anspruch 8, dadurch gekennzeichnet, daß als weitere Enzyme Cellulasen und/oder Proteasen und/oder Amylasen im Vorspülgang eingesetzt werden.

10. Verwendung von Lipasen in Mitteln zum maschinellen Geschirrspülen, die in 1 Gew.-%iger Lösung eine pH-Wert zwischen 8,5 und 10,5 aufweisen, enthaltend 15 bis 70 Gew.-% einer Builderkomponente, 0,5 bis 20 Gew.-% eines Bleichmittels auf Sauerstoffbasis sowie gewünschtenfalls Bleichaktivatoren, Tenside, Korrosionsschutzmittel, hydrotrope Substanzen, Schauminhibitoren und andere in maschinellen Geschirrspülmitteln übliche Komponenten, dadurch gekennzeichnet, daß 0,001 bis 1,5 Gew.-% Lipase, gewünschtenfalls in Kombination mit 1 bis 15 Gew.-% mehrfunktionelle, organische Carbonsäuren zur Entfernung von Teeanschmutzungen eingesetzt werden, wobei die niederalkalischen Mittel zeitgleich oder nach den Esterasen zum Einsatz gebracht werden.

## Claims

1. The use of esterases, preferably lipases, in or together with machine dishwashing detergents which have a pH value of 8.5 to 10.5 in the form of a 1% by weight solution and which contain
- 15 to 70% by weight of a builder component,
- 0.5 to 20% by weight of an oxygen-based bleaching agent and, if desired, bleach activators, surfactants, corrosion inhibitors, hydrotropes, foam inhibitors and other typical components of machine dishwashing detergents,
characterized in that
- 0.001 to1.5% by weight of esterase is used, if desired in combination with
- 1 to 15% by weight of polybasic organic carboxylic acids, the low-alkali compositions being used after the esterases.

2. The use claimed in claim 1, characterized in that the machine dishwashing detergents have a pH value of 8.5 to 9.5 in the form of a 1% by weight aqueous solution.

3. The use claimed in claim 1 or 2, characterized in that salts of citric acid, if desired in the form of a mixture with sodium hydrogen carbonate, are used as the builder component.

4. The use claimed in any of claims 1 to 3, characterized in that 20 to 60% by weight of trisodium citrate (more particularly in the form of the dihydrate) are used together with 5 to 50% by weight and preferably 20 to 40% by weight of sodium hydrogen carbonate and up to 40% by weight and preferably 5 to 10% by weight of sodium carbonate.

5. The use claimed in any of claims 1 to 4, characterized in that surfactants, more particularly nonionic surfactants, are additionally used in quantities of up to 10% by weight and preferably in quantities of 0.5 to 5% by weight.

6. The use claimed in claim 5, characterized in that low-foaming nonionic surfactants are used.

7. The use claimed in any of claims 1 to 6, characterized in that amylases and/or proteases and/or cellulases are used as further enzymes.

8. The use claimed in any of claims 1 to 7, characterized in that esterases, more particularly lipases, are used in combination with carboxylic acids of relatively high basicity, preferably citric acid and/or tartaric acid, and/or surfactants, preferably nonionic surfactants, in a pre-rinse cycle.

9. The use claimed in claim 8, characterized in that cellulases and/or proteases and/or amylases are used as further enzymes in the pre-rinse cycle.

10. The use of lipases in machine dishwashing detergents which have a pH value of 8.5 to 10.5 in the form of a 1% by weight solution and which contain 15 to 70% by weight of a builder component, 0.5 to 20% by weight of an oxygen-based bleaching agent and, if desired, bleach activators, surfactants, corrosion inhibitors, hydrotropes, foam inhibitors and other typical components of machine dishwashing detergents, characterized in that 0.001 to1.5% by weight of lipase, optionally in combination with 1 to 15% by weight of polybasic organic carboxylic acids, is used to remove tea stains, the low-alkali compositions being used at the same time as or after the esterases.

## Revendications

1. Utilisation d'estérases, de préférence de lipases, dans ou conjointement avec des agents pour le lavage de la vaisselle en machine, qui présentent en solution à 1 % en poids un pH compris entre 8,5 et 10,5, qui renferment
- 15 à 70 % en poids d'un composant adjuvant,
- 0,5 à 20 % en poids d'un agent de blanchiment à base d'oxygène,
ainsi que le cas échéant, des activateurs de blanchiment, des tensioactifs, des agents anti-corrosifs, des substances hydrotropes, des inhibiteurs de mousse et d'autres composants usuels des agents pour le lavage de la vaisselle,
caractérisée en ce l'on met en oeuvre
- 0,001 à 1,5 % en poids d'estérase,
le cas échéant en association avec
- 1 à 15 % en poids d'acides carboxyliques organiques polyfonctionnels, les agents faiblement alcalins étant activés après les estérases.

2. Forme de réalisation selon la revendication 1, caractérisée en ce que les agents pour le lavage de la vaisselle en machine présentent un pH de 8,5 à 9,5 en solution aqueuse à 1 % en poids.

3. Forme de réalisation selon une des revendications 1 ou 2, caractérisée en ce que l'on met en oeuvre comme composant adjuvant, des sels de l'acide citrique, le cas échéant en mélange avec de l'hydrogénocarbonate de sodium.

4. Forme de réalisation selon une des revendications 1 à 3, caractérisée en ce que l'on met en oeuvre 20 à 60 % en poids de citrate trisodique (en particulier sous forme de dihydrate) conjointement avec 5 à 50 % en poids, de préférence 20 à 40 % en poids d'hydrogénocarbonate de sodium et jusqu'à 40 % en poids, de préférence 5 à 10 % en poids de carbonate de sodium.

5. Forme de réalisation selon une des revendications 1 à 4, caractérisée en ce que l'on met en oeuvre en plus des tensioactifs, en particulier des surfactifs non ioniques, en proportions allant jusqu'à 10 % en poids, comprises de préférence entre 0,5 et 5 % en poids.

6. Forme de réalisation selon la revendication 5, caractérisée en ce que l'on met en oeuvre des tensioactifs non ioniques peu moussants.

7. Forme de réalisation selon n'importe laquelle des revendications 1 à 6, caractérisée en ce que l'on met en oeuvre comme autre enzyme, des amylases et/ou des protéases et/ou des cellulases.

8. Forme de réalisation selon une des revendications 1 à 7 caractérisée en ce que l'on met en oeuvre dans un cycle de prélavage, des estérases, en particulier des lipases en association avec des acides carboxyliques de fonctionnalité plus élevée, de préférence de l'acide citrique et/ou de l'acide tartrique, et/ou avec des tensioactifs, de préférence des surfactifs non ioniques.

9. Forme de réalisation selon la revendication 8, caractérisée en ce que l'on met en oeuvre comme autre enzyme dans le cycle de prélavage, des cellulases et/ou des protéases et/ou des amylases.

10. Utilisation de lipases dans des agents pour le lavage de la vaisselle en machine, qui présentent en solution à 1 % en poids un pH compris entre 8,5 et 10,5, qui renferment 15 à 70 % en poids d'un composant adjuvant, 0,5 à 20 % en poids d'un agent de blanchiment à base d'oxygène, ainsi que le cas échéant, des activateurs de blanchiment, des tensioactifs, des agents anti-corrosifs, des substances hydrotropes, des inhibiteurs de mousse et d'autres composants usuels des agents pour le lavage de la vaisselle, caractérisée en ce l'on met en oeuvre 0,001 à 1,5 % en poids de lipase, le cas échéant en association avec 1 à 15 % en poids d'acides carboxyliques organiques polyfonctionnels pour l'élimination des salissures de thé, les agents faiblement alcalins étant mis en oeuvre en même temps que les estérases ou après celles-ci.
